# EUROPÄISCHE PATENTSCHRIFT

(11) **EP 0 764 755 B1**
(45) Veröffentlichungstag und Bekanntmachung des Hinweises auf die Patenterteilung: **04.06.2003**
(21) Anmeldenummer: 96118479.3
(22) Anmeldetag: 17.10.1994
(51) Int. Cl.: E05F 15/12

(54) **Elektromotorisch verstellbare Ausstellschere**
Electrically powered stay
Compas entrainé par moteur électrique

(43) Veröffentlichungstag der Anmeldung: 26.03.1997
(62) Teilanmeldung aus: 94116349.5
(73) Patentinhaber: W. HAUTAU GmbH, D-31691 Helpsen (DE)
(72) Erfinder: Lahmann, Ernst, 31715 Meerbeck (DE)
(74) Vertreter: Leonhard, Frank Reimund, Dipl.-Ing.

(56) Entgegenhaltungen:
- FR-A- 2 552 152
- FR-A- 2 581 120
- FR-A- 2 689 171
- US-A- 2 757 554
- US-A- 3 210 798

## Beschreibung

Das technische Gebiet der Erfindung sind die verstellbaren Ausstellscheren, mit denen Flügel oder Klappen geöffnet und geschlossen werden können. Darunter sind auch Verschlußelemente zu verstehen, die Öffnungen zu Lüftungszwecken freigeben, um Rauch und Wärme aus einem Gebäude abzugeben. Geöffnet und verschlossen werden können mit den Scheren auch Kuppeln zu denselben Zwecken. Auch Dachfenster können mit der Schere geöffnet und geschlossen werden.

Üblicherweise weisen Oberlichtöffner-Scheren zwei Scherenarme auf, von denen der eine in einem Scherenhalter fest am Blendrahmen oder an der Zarge befestigt ist und der andere über ein Gelenk dem fest angeordneten Scherenarm gegenüber verschwenkbar ist. Die Ausstellbewegung wird erreicht durch eine Kupplungsmechanik, die zwischen dem festen und dem beweglichen Scherenarm angebracht ist und die zumeist eine Mehrzahl von Lenkern aufweist, die von einer Stell- oder Zugstange betrieben werden. Die Zugstange kann elektromotorisch angetrieben sein. Aus der Natur der Sache haben solche Scheren oft ein erhebliches inneres Spiel, da mit ihnen sowohl die Ausstellbewegung als auch eine leichte Verschwenkbewegung ("Kippbewegung") um die Stellstange ausgeglichen werden muß. Dieser "relativ lockere Aufbau" von solcher Art angetriebenen Scheren verhindert es, daß diese Scheren vielseitig einsetzbar sind, ihr Anwendungsbereich ist zumeist auf das Öffnen von Oberlichtfenstern beschränkt, Kuppeln oder Dachfenster können mit diesen Scheren **aufgrund ihrer inneren Instabilität** nicht (aufwärts) geöffnet werden.

Es ist im Stand der Technik in der **FR 2,581,120** zwar eine motorisch betätigte Schere beschrieben, bei der eine Tür verstellt wird und die dazu erforderliche Kraft innerhalb eines der Scherenarme erzeugt wird und über einen Ausstellarm (dort 25) auf den anderen Scherenarm übertragen wird (vgl. dort Figur 1, Figur 2 im Schnitt). Diese Anordnung ist allerdings nicht kompakt und benötigt zwei kurze Lenker am vorderen Ende eines langen Lenkers (dort 8) um nach Art eines Parallelogramms mit zwei versetzten Schwenkpunkten von Tür- und Scherenanordnung zu arbeiten.

Ebenfalls nach dem Parallelogramm-Prinzip arbeitet die **FR 2,689,171,** wie in den dortigen Figuren 5 bis 9 ohne weiteres ersichtlich, bei einem kurzen vorderen Lenker und einem langen Hauptlenker. In der Strecklage haben die Lenker einen Winkel von etwa 180°, während Sie in der geschlossenen Lage nicht im wesentlichen parallel verlaufen und auch eine gänzlich unterschiedliche Länge aufweisen (vgl. dort Figur 5).

Deshalb bleibt die Aufgabe der Erfindung im Stand der Technik bislang ungelöst, eine präzise betätigbare Ausstellschere kompakt und vielseitig zugleich auszubilden, wie eingangs angegeben.

Der Erfindung liegt es deshalb am Herzen (Problem), eine präzise betätigbare Ausstellschere zu schaffen, die kompakt und vielseitig zugleich ist. Trotz ihres kompakten Aufbaus und der vielseitigen Verwendbarkeit soll sie eine hohe Öffnungs-und Schließkraft aufbringen, ohne daß der Verwender dieselbe hohe Kraftaufwendung einsetzen muß.

Das wird durch die Merkmale des Anspruchs 1 erreicht.

Zur Lösung desselben Problems wird ein Verfahren mit den Merkmalen des Anspruchs 15 vorgeschlagen.

Ein solches Verfahren und die ihm zugrundeliegende Vorrichtung erlauben es, daß Stellstangen entfallen können. Die Öffnungskraft wird von einem insbesondere elektrisch angetriebenen Motor bereitgestellt und ist sozusagen "in der Schere integriert"; die Öffnungskraft wird nicht von außen vorgegeben, sondern die Schere erzeugt sie in sich selbst und bewegt zwei (oder mehrere) Scherenarme auseinander, indem die Spindelstange ein Ausstellglied (Aussteller, Koppelstange) verstellt, das gegenüber jedem der Scherenarme verschwenkbar ist (Anspruch 4).

Die Anbringung der Gelenkstellen des Ausstellgliedes kann zum Aufbringen maximaler Öffnungskraft aus der Schließstellung so gewählt sein, daß ein deutlicher Abstand, insbesondere etwa in der Größenordnung der Gesamthöhe der (geschlossenen) Schere, in Stellebenen-Richtung vorgesehen ist. In der schwierigen Schließstellung der Schere steht aufgrund dieses größtmöglichen, wirksamen Hebelarmes somit eine hohe anfängliche Öffnungskraft zur Verfügung, was insbesondere bei Aufwärts-Öffnen von Klappen, Kuppeln, Dachfenstern, Gewächshaus-Abdeckungen oder Verschlußdeckeln vorteilhaft ist.

Wenn die Kraftquelle - der Stellantrieb - in oder an einem der Scherenarme angeordnet ist, bewegt sich die Kraftquelle mit der Bewegung der Scherenarme also mit, es ist nicht mehr erforderlich, daß einer der Scherenarme in einem Scherenhalter fest an einen Blendrahmen, an einer Zarge oder einem Dachbereich fest angeordnet ist, vielmehr wird bevorzugt, wenn die Schere an beiden Enden gelenkig angebracht ist (Anspruch 8, Anspruch 9, Anspruch 10, Anspruch 11). Eine mögliche gelenkige Anbringung ist ein Scharniergelenk. Es kann auch ein Doppel-Scharniergelenk vorgesehen sein, um zwei zueinander senkrechte Schwenkachsen zu ermöglichen; einmal schwenkt die Öffnungsebene der Ausstellschere ("Scherenebene", in der sich die Scherenarme bewegen) und zum anderen verschwenkt einer der Stellarme um eine Achse in der Ebene des Blendrahmens oder der Zarge (vgl. auch Figur 4d). Eine gelenkige Verbindung an einem oder dem anderen Ende der Schere kann auch eine Schwenk-Verbindung sein, deren Lagerstelle um einen kleinen Betrag (leicht) kippbar ist. Das ist zum Beispiel bei einer Zapfen/Schlitz-Anordnung der Fall (Anspruch 9, 10), die auch einstellbar sein kann, um die Schere an eine bestimmte oder eine Mehrzahl von Überschlagsdicken (senkrecht zur Rahmenebene) des Flügels anzupassen.

Die vorgenannten Möglichkeiten, die Öffnungsebene der Ausstellschere (Scherenebene) gelenkig an dem Flügel und/oder dem feststehenden Rahmen- oder Zargenteil anzubringen, ermöglicht die stabile und kompakte Führung aller Teile in der Schere selbst. Die Schere ist deshalb eigenstabil und hält ihre Öffnungsstellung ohne nachzugeben. Eine inhärente Instabilität aufgrund von notwendigem Spiel kann vermieden werden, da die erforderlichen Ausgleichs-Bewegungen in die Gelenkstellen an den Enden der Schere verlagert sind (Anspruch 8, 9 oder Anspruch 8, 11).

Die Schere bleibt also in jeder Lage genau positioniert, der Flügel oder die Kuppel ist genau daran geführt und dennoch kann die Schere mit der Bewegung der Kuppel oder des Flügels ausweichen. Bei einer solchen Gestaltung ist es möglich "die Scherenebene" zu definieren, in der die Scherenarme und die Ausstellstangen führungsgenau verbleiben.

Trotz ihrer Kompaktheit und ihrer hohen Öffnungskraft bei stabiler Führung ist die Schere vielseitig verwendbar, weil die Scherenebene mit den äußeren Anlenkstellen an beliebigen Orten zwischen Klappe/Flügel und feststehendem
Blendrahmen/Dachabschnitt angeordnet werden kann, so daß sowohl Öffnungskraft als auch Öffnungswinkel (gegenläufig) gesteuert werden können und eine oder mehrere Scheren im synchronen Parallelbetrieb einen größeren Flügel oder eine größere Kuppel betätigen können.

Der Kompaktheit dient es, wenn der Stellantrieb in einem Scherenarm integriert ist (Anspruch 3). Im geschlossenen Zustand kann dann die kleinste Bauhöhe erreicht werden. Diese Bauhöhe kann weiter reduziert werden, wenn die Scherenarme aus Profilen aufgebaut sind und die Ausstellglieder im geschlossenen Zustand vollständig verdeckt werden (Anspruch 14).

Die Ausstellglieder ("Aussteller") können direkt oder indirekt an den Scherenarmen angelenkt sein (Anspruch 4), wobei die indirekte Anlenkung eine solche über den Umsetzer ist, der von der Spindelstange in oder an dem einen Scherenarm verschoben wird (Anspruch 5). Die Gelenkstelle zwischen zwei oder drei Scherenarmen ist im Endbereich, insbesondere in den jeweiligen nahe beeinanderliegenden Eckbereichen vorgesehen (Anspruch 6). Die günstigste Kraftübertragung und der maximale Ausstellweg wird erreicht, wenn der Stellantrieb nahe oder unmittelbar bei der Gelenkstelle (oder den Gelenkstellen) angeordnet ist, die zwischen den Haupt-Scherenarmen vorgesehen sind (Anspruch 7).

Eine vorteilhafte Herausführung der elektrischen Anschlußleitung ist an eben dieser Gelenkstelle zwischen den beiden Scherenarmen, dann, wenn zwei Scherenarme verwendet werden (Anspruch 11). Werden drei Scherenarme verwendet, so wird die elektrische Leitung aus dem Mittel-Scherenarm über einen der äußeren Scherenarme geführt und verläßt die Schere an der Anlenkstelle oder Scharnierstelle, die die Befestigung an dem stationären Blendrahmen-, Dach- oder Wandbereich sicherstellt.

Erwähnt war bereits die Möglichkeit der Verwendung dreier Scherenarme, mit zwei äußeren und einem Mittel-Scherenarm, wobei im Mittel-Scherenarm der Antrieb mit der Spindelstange vorgesehen ist (Anspruch 13). Er bringt seine Öffnungskraft auf zwei Koppelglieder (Ausstellhebel), die gleichzeitig und gleichmäßig ihre Bewegung auf die beiden äußeren Scherenarme übertragen. Der Ausstellhub kann damit praktisch verdoppelt werden, wenn der bewegliche Teil und der feste Teil (z. B. Dachbereich bzw. Kuppel) an den Endabschnitten der Außen-Scherenarme (gelenkig) angeordnet ist.

Beide Außen-Scherenarme sind im Endbereich mit dem Mittel-Scherenarm, der die elektromotorische Kraft in sich trägt, gelenkig verbunden.

In diesem Fall verschwenken alle drei Scherenarme und die die Öffnungs- und Schließkraft übertragenden Aussteller bei einer Öffnungsbewegung von einer Kuppel oder einem Oberlicht (Anspruch 16). Keiner der Scherenarmen bleibt fest am Blendrahmen oder Dachabschnitt angeordnet, sondern ist mit diesem über zumindest ein Gelenk verbunden.

Trotz der Vielzahl von Gelenkstellen sind die Ausstellbewegungen genauer und präziser definierbar, so daß für eine bestimmte Zeit, die der Motor eingeschaltet bleibt, genau vorherbestimmbar ist, welcher Ausstellwinkel erhalten wird. Spiel- und Leerhub existieren für die beschriebene "Elektroschere" nicht.

Abhängig von der Anbringungsart sind die Gelenkstellen an den Enden der Scherenarme (Übergang von Scherenebene auf Flügelebene bzw. Zargenebene) gestaltet (Anspruch 8 bis Anspruch 11).
(a) An der Zargenebene oder Rahmenebene ist ein einfaches Scharniergelenk oft ausreichend (vgl. auch Figur 1). Auch bei Verstellen einer Dachkuppel ist es so ausgebildet.
(b) An der Verschlußelement-Ebene (Flügel, Klappe, Dachfenster) kann ein einfaches Schwenklager vorgesehen sein, wenn die Scherenebene bei der Verstellbewegung nicht gegen die Verschlußelement-Ebene "verkippt", vielmehr beide senkrecht zueinander bleiben (vgl. auch Figur 3b, Figur 5b).
(c) Wird ein Flügel mit einer mittig (parallel zur Flügel-Schwenkachse) angeordneten Schere verstellt, so ist das Scharniergelenk gemäß (a) doppelachsig (vgl. auch Figur 4d). Auch bei Verstellen einer Dachkuppel, ist es dann so ausgebildet, wenn die Scherenebene parallel zur Kuppel-Schwenkachse liegt.
   Wenn die Scherenebene die Verschwenkebene der Kuppel/Klappe nicht schneidet, ist das Lager an dem Verschlußelement zum Kippen und Verschwenken ausgebildet, um die Veränderung des 90°-Winkels zwischen Scherenebene/Verschwenkebene zu ermöglichen.

Im Fall (b) oder (c) führt eine Einstellung der jeweiligen Lagerhöhe zu einer Anpassung an die Dicke eines Flügel-Überschlages.

Erwähnt sei, daß die Strecklage von einer zweiarmigen Schere mit zwischenliegendem Kopplungsglied etwa 90° beträgt, werden zwei Außen-Scherenarme gelenkig mit einem Mittel-Motor-Scherenarm über je ein Koppelglied verbunden, so läßt sich eine nahezu 180° aufweisende Strecklage erreichen. Abhängig vom Einsatzfall kann also gewählt werden, welche Strecklage erforderlich ist und ob diese Strecklage bei dem entsprechenden Anbringungsort am Flügel auch für die gewünschte Hebelkraft sorgt.

Die motorisch betriebene Schere ist nicht auf einen bestimmten Anbringungsort an beispielsweise einem Oberlichtfenster oder einer Kuppel beschränkt. Die Oberlichtfenster können seitlich oder mittig betätigt werden, die Kuppeln können nahe bei ihrem Schwenkgelenk oder fernab von ihrem Schwenkgelenk betätigt werden, auch jede Zwischenlage ist denkbar, ebenso wie die Möglichkeit, Dachfenster mit Aufwärtsbewegungen zu versehen, wenn die Schere an seinem - dem Schwenklager des Dachfensters entfernten - Endabschnitt angeordnet sind.

Aufgrund der inneren Öffnungs- und Schließkraft ragt die Schere beim Anbringen an Dachkuppeln oder Dachfenster nicht mehr in den Raum herein, sondern ist entweder insgesamt flach am Rand des Öffnungsbereichs oder in der Öffnungsbereichs-Ebene angeordnet. In diesem Gedanken liegen auch die Möglichkeiten, Beschattungseinrichtungen unmittelbar am Fenster anzubringen, ohne störende Verstelleinrichtungen dulden zu müssen; die Schere gemäß der Erfindung liegt dabei seitlich neben der Beschattungseinrichtung und betätigt gleichwohl die Flügel.

Mehrere Ausführungs**beispiele** sollen die Erfindung erläutern und ergänzen und einen Ausschnitt aus der Vielzahl der **Verwendungsmöglichkeiten** aufzeigen.

**Figur 1** und **Figur 1a** ist ein Beispiel einer zweiarmigen Ausstellschere in geöffnetem und geschlossenem Zustand. Ihre Höhe ist H₂.

**Figur 2** und **Figur 2a** zeigen eine dreiarmige Ausstellschere mit einem Mittenarm, in dem der elektromotorische Antrieb 41 angeordnet ist und der über einen Umsetzer 12 die beiden Außen-Scherenarme 20a und 20b um jeweils etwa 90° gegenüber dem Mittenarm verschwenkt. Figur 2a ist die Darstellung dieser Ausstellschere in geschlossenem Zustand. Ihre Höhe ist H₃.

In Figuren 1,1a;2,2a ist die "Scherenebene" die Papierebene.

**Figur 3a, Figur 3b** und **Figur 3c** zeigen die Möglichkeit, mit der Schere gemäß **Figur 1** ein Fenster 2 (auch ein Oberlicht) zu öffnen, wobei an beiden Seiten dieses Fensters jeweils eine der Scheren angeordnet ist. Die Seitenansicht in **Figur 3c** und **Figur 3b** ist einmal im geschlossenen und einmal im geöffneten Zustand der Ausstellschere dargestellt.

**Figur 4a, 4b, 4c, 4d** zeigen einen Anwendungsbereich, der dem der **Figur 3** entspricht, wobei aber nur eine Schere vorgesehen ist, die etwa mittig am oberen Randbereich des zu öffnenden Fensters angeordnet ist. Der Anbringungsort in Figur 4a entspricht etwa demjenigen, wo bekannte Ausstellscheren mit Stellstangen-Antrieb angebracht werden.

**Figur 5a** und **Figur 5b** zeigen den geschlossenen und den offenen Zustand einer Schere **gemäß Figur 1** in einem weiteren Anwendungsfall, bei der Öffnung einer Klappe 3, die hier als Lichtkuppel dargestellt ist. Für einen geringen Öffnungswinkel bei hoher Stellkraft ist die Schere im Öffnungsbereich vorgesehen, am vom Gelenk **4a** der Kuppel entferntesten Ende.

**Figur 1a** ist die Darstellung einer zweiarmigen Schere im geschlossenen Zustand. Sie weist ein Verbindungsgelenk 31 auf, von dem ausgehend zwei Scherenarme 10, 20 sich erstrecken. Der Scherenarm 10 enthält einen Stellmotor 40, der eine Spindelstange 41 drehantreibt. Der Scherenarm 20 ist aus einem U-Profil ausgebildet und über eine Koppelstange 30, die an ihm gelenkig angeordnet ist, mit einem Umsetzer 12 verbunden, der in dem anderen Scherenarm 10 verschiebbar gelagert ist. Dieser Umsetzer 12 und seine Anlenkstelle 33 zum Koppelarm 30 wird aus der geöffneten Stellung in Figur 1 deutlich.

In der geschlossenen Stellung **in Figur 1a** beginnt zum Öffnungsvorgang der Motor 40 die Spindelstange 41 zu drehen, so daß sich das Umsetzelement 12 zum Motor hinbewegt. Dabei wird über den Kraftarm x, der dem Abstand zwischen den Anlenkstellen 33 und 32 in der Scherenebene entspricht, eine Öffnungskraft aufgebracht.

Die Öffnungskraft ist in der Schere selbst begründet und die Scherenarme öffnen sich aufgrund einer "inneren Kraft". Von außen auf die Schere einwirkende Stellstangen oder Zugseile von einem getrennt angeordneten Motor oder Betätigungsgriff sind nicht erforderlich.

In der Offenstellung **in Figur 1** ist der Umsetzer 12 am motornahen Ende der Spindel 41 angelangt. Der Winkel 21 am äußeren Ende des einen Scherenarmes 20 (ohne Stellmotor) und das Scharniergelenk 11 am äußeren Ende des Motorarmes 10 sind in einer Verschwenkstellung gezeigt, die dem Blendrahmen (bei Gelenk 11) und dem Flügel (bei Winkel 21) entspricht. Sowohl der Motor-Scherenarm 10 als auch der motorlose Gelenkarm 20 sind nicht mehr in einer parallelen Lage zu Blendrahmen oder Flügel. Sie schwenken beide mit, ebenso wie die Koppelstange 30, die sie gelenkig zu Ausstellzwecken miteinander verbindet. Die beiden Lager, das Scharnier 11 am Blendrahmen und der Winkel 21 - der bei Oberlichtöffnern auch ein Flügelbock sein kann - gleichen die Seitwärts-Abwärts-Bewegung des Oberlichtes aus, wobei die Schere selbst in einer nicht verschwenkenden Ebene stabil geführt bleibt.

Das Scharniergelenk 11 kann in einem anderen Anwendungsfall als Doppel-Scharniergelenk ausgebildet sein. Der Flügelbock oder Winkel 21 weist dann eine Verbindung eines in einem Schlitz 21a geführten Zapfens 22 auf, der nicht nur eine Drehbewegung, sondern auch eine Kipp-Bewegung erlaubt. Eine Auswärts-Abwärtsbewegung (bei Oberlichtfenstern) oder eine Aufwärts-Seitwärtsbewegung (bei Dachkuppeln) wird trotz Beibehaltung der Scherenebene erlaubt.

Der Stellmotor 40 weist ein Getriebe 42 auf, das eine hohe Motordrehzahl in eine Stellstangen-Drehzahl umsetzt. Der Motor 40 ist mit seinem stellstangen-fernen Ende unmittelbar im Gelenk 31 im Motorarm 10 fest angeordnet, schematisch dargestellt sind seine elektrischen Anschlüsse.

Durch die Nasen-Ausbildung des einen Endes der Koppelstange 30 am Umsetzelement 12 wird erreicht, daß der Abstand x zwischen den Anlenkstellen 33 und 32 besonders groß ist, um eine hohe anfängliche Öffnungskraft zu erreichen.

Die in **Figuren 1, 1a** erläuterte Schere ist in einem nur beispielhaften Anwendungsfall gezeigt, namentlich dem der Öffnung eines Oberlichtes mit seitlicher Schere. Die demgemäß typischen Bewegungsabläufe können zwischen der Schließstellung in Figur 1a und der Öffnungsstellung in Figur 1 leicht nachvollzogen werden. Wird diese Schere allerdings in anderen Anwendungsfällen betrieben, so verändern sich entsprechend auch ihre Winkelstellungen der Scherenarme und die Drehbewegungen und Winkelstellungen der Anlenkstellen 11 und 21 an Blendrahmen und Flügel.

**Figur 2** und **Figur 2a** verdeutlichen eine Schere mit drei Scherenarmen 10, 20a und 20b. Der mittlere Arm 10 enthält den Motorantrieb 40 und die Spindelstange 41. Ebenfalls zugegen ist ein Umsetzelement 12, das die Spindelstangen-Drehbewegung in eine Längsbewegung umsetzt und über die Koppelarme 30a, 30b auf jeweils einen Außen-Scherenarm 20a, 20b überträgt. Beide Außen-Scherenarme sind auf gleicher Höhe über ein jeweiliges Gelenk 31a, 31b mit dem Motorarm 10 verbunden. Die Nasenhöhen der Koppelarm-Enden sind gegenüber **Figur 1** etwa halb so groß.

Mit dieser Gestaltung der Motor-Schere wird ein Öffnungswinkel von etwa 180° erreicht, gemessen zwischen den beiden Außen-Scherenarmen.

Beide Außen-Scherenarme sind über Gelenke 21, 11 an Blendrahmen und Flügel angebracht, wobei der Flügel hier um mehr als 90° geöffnet wird. Bevorzugter Anwendungsfall für die 180°-Schere ist das Öffnen von Klappen, Luken oder Rauchabzügen, bei denen eine große Öffnung erwünscht ist.

Im geschlossenen Zustand in **Figur 2a** ist diese Schere trotz ihrer großen Öffnungsweite nahezu genauso kompakt wie die **in Figur 1a** dargestellte 90°-Schere. Beide Kopplungsglieder 30a, 30b liegen von einem Profil verdeckt in der geschlossenen Schere, wobei beide Außen-Scherenarme als Profile ausgebildet sind.

Auch der Mitten-Scherenarm kann ein Profil sein, in das der Motor 40 mit seinem Getriebe 42 eingebaut ist.

**Figuren 3a, 3b** und **3c** zeigt eine parallele Bewegung von zwei Scheren 19a, 19b. Sie sind über Flügelböcke oder Anbringungswinkel 21 mit ihrem motorlosen Ausstellarm 20 (vgl. Figur 1) an dem Flügel 2 (gelenkig) angeordnet und mit ihrem Motor-Scherenarm 10 (vgl. Figur 1) über ein Einfach-Scharniergelenk 11 an dem Blendrahmen (gelenkig) angeordnet. Die Schließstellung zeigt die **Figur 3c**, in der Öffnungsstellung hat die Schere 10, 20, 30 die in **Figur 3b** gezeigte Lage. Aufgrund der inneren Kraft, die die Schere schließt und öffnet, ist es bei Anbringung von zwei Motorscheren möglich, genau synchrone Stellbewegungen zu erhalten, so daß die gleichzeitige Einschaltung beider Scheren sicherstellt, daß beide Flügelseiten gleichmäßig geöffnet werden. Im Schließzustand werden beide Flügelseiten gleichmäßig fest verriegelt, da die innere Kraft nicht nur im Öffnungssinne, sondern auch im Schließsinne wirkt, so daß zusätzliche Verriegelungsmechanismen entfallen können.

Mit zwei Scheren ist es möglich, auch große Flächen gleichmäßig abzuklappen oder zu öffnen, ohne daß zusätzliche Steuermechanismen oder Synchronlauf-Einrichtungen bereitgestellt werden müssen.

Die Scheren 19a, 19b sind schlank in der Bauweise und im geschlossenen Zustand optisch sehr ansprechend, da keine freiliegenden Gelenke und Stellstangen erforderlich sind. Bei entsprechender farblicher Gestaltung sind diese Scheren am Fenster nahezu unauffällig angebracht.

**Figuren 4a, 4b, 4c** und **4d** zeigen Frontansicht und Seitenansicht eines geschlossenen Fensters und Aufsicht auf den Öffnungsbereich (Figur 4c) des geöffneten Fensters und die Seitenansicht in Figur 4d der Offenstellung gemäß Figur 4c.

Die Schere gemäß Figur 1 ist hier mittig am oberen Rand des zu öffnenden Flügels 2 angeordnet. Der Motorarm 40 ist mit einem Doppel-Schwenkgelenk 11a am Blendrahmen 1 angelenkt und der motorlose Scherenarm 20 ist über einen Zapfen 22 eines Flügelbocks 21 an das freie, auszuschwenkende Ende des Flügels 2 angelenkt, der dort ein Langloch aufweist.

Die Bewegung von der Schließstellung in die Öffnungsstellung verläuft so, wie in **Figur 1, 1a** beschrieben, allerdings kippt die Scherenebene gegenüber der Flügelebene.

Ein weiterer Anwendungsfall ist in den **Figuren 5a, 5b** beschrieben. Auch dort wird eine zweiarmige Schere mit Motorantrieb eingesetzt (Figur 1), es könnte jedoch ebenso eine dreiarmige Schere (Figur 2) Verwendung finden.

Die Schere ist mit ihren äußeren Anlenkstellen 11, 21 am freien Ende der Kuppel 3 und am inneren Randbereich einer Zarge 4 angeordnet. Aufgrund des 90°-Stellwinkels kann die Kuppel bei dieser Anbringungsweise nicht vollständig geöffnet werden, es werden jedoch hohe Kräfte auf die Kuppel 3 zum Öffnen aufgebracht, weil der Hebelarm in dieser Anbringungsweise maximal ist. Soll die Kuppel 3 weiter geöffnet werden - bei dann allerdings reduzierter Hubkraft - so kann die Schere 19 nahe des Schwenkgelenkes 4a der Kuppel 3 an Zarge 4 und Kuppel 3 angeordnet werden.

Der Schließzustand **in Figur 5a** verdeutlicht, daß von der motorisch betriebenen Schere 19 praktisch kein Raum benötigt wird und die Scherenebene etwa senkrecht zur Dachebene verläuft. Die Schere 19 fällt aufgrund ihrer nahezu waagrechten Ruhelage und ihrer kompakten Bauweise nur wenig auf.

Das Scharniergelenk 11, mit dem die Schere 19 an der Zarge 4 angebracht ist, ist im geschlossenen Zustand aufgeschwenkt und wird bei Öffnen zu einem Winkel größer 90° verschwenkt. Ausgleichsbewegungen aufgrund der zwei ortsfesten Schwenklager 4a, 11 erlaubt das Mitdrehen aller Scherenarme.

Besonders anhand **der Figur 5b** wird deutlich, daß mit ein und derselben Motorschere 19 ein nahezu beliebiger Anwendungsbereich eröffnet wird, weil durch die Wahl der Anbringungslage entweder hohe Öffnungskraft bei geringem Stellweg oder geringe Öffnungskraft bei großem Stellweg einstellbar ist. Das hängt davon ab, in welchem Abstand die Schere 19 vom Schwenklager 4a der Kuppel 3 angebracht wird. Eine weitere werksseitge Vorgabe ist über die Änderung der Länge der Scherenarme 10, 20 möglich.

Unabhängig vom Anbringungsort ist aber dauerhaft sichergestellt, daß die Öffnungsund Schließbewegung der Kuppel 3 präzise und wiederholgenau (reproduzierbar) sind, weil die Schere 19 mit ihren beiden Scherenarmen 10, 20 und ihrem Kopplungsglied 30, das auf dem eine Spindelmutter aufweisenden Umsetzer 12 geführt ist, kein inneres Spiel aufweist.

Keines der erwähnten Bauelemente der motorisch betriebenen Schere verläßt die Scherenebene, allein die Anlenkstellen 11, 21 stellen die erforderlichen Ausgleichsbewegungen (Schwenkung, Zweiachsen-Schwenkung, Kippung, Dreh-Kippung) bereit.

Das technische Gebiet der Erfindung sind die motorisch verstellbaren Ausstellscheren und ein Verfahren, nach dem diese Scheren Klappen, Oberlichter oder Rauchabzüge öffnen und schließen können. Ziel ist es, eine kompakte Ausstellschere zu schaffen, die vielseitig verwendbar ist und gleichwohl präzise arbeitet. Das wird erreicht, wenn zwei Scherenarme gelenkig miteinander verbunden sind und in oder an einem der Scherenarme ein Stellantrieb fest angeordnet ist. Der Stellantrieb weist eine Spindelstange auf, die eine Öffnungskraft zwischen beide Scherenarme (10, 20, 20a, 20b, 10) aufbringt, die über eine oder zwei Koppelstangen (30, 30a, 30b) geschehen kann.

Im geschlossenen Zustand ist die Koppelstange(n) (30a, 30b, 30) von dem Scherenarm vollständig verdeckt.

Eine so ausgebildete Schere kann mit den Endbereichen, die nicht gelenkig mit dem anderen Scherenabschnitt verbunden sind, an Rahmen oder Sockel bzw. Klappe oder Flügel kippbar (schwenkbar) angeordnet werden.

## Patentansprüche

1. Motorisch verstellbare Schere (19) zum Ausstellen von Flügeln, bei der zwei im wesentlichen gleich lange Scherenarme (10, 20; 10, 20a, 20b) gelenkig (31a, 31b) miteinander verbunden sind und einem (10) der Scherenarme (10, 20; 10, 20a, 20b) ein motorischer Stellantrieb (40, 42) zugeordnet ist, der eine Spindelstange (41) aufweist, zum Verstellen der Schere durch Öffnen der beiden Scherenarme, die im geschlossenen Zustand im wesentlichen parallel verlaufen.

2. Schere nach Anspruch 1, bei der in dem einen Scherenarm (10) ein Bewegungs-Umsetzer (12) in Längsrichtung geführt ist, der mit der Spindelstange (41) über einen Gewindeabschnitt in Verbindung steht.

3. Schere nach einem der vorigen Ansprüche, bei der die Spindel (41) mit dem Stellantrieb (40, 42) in dem einen Scherenarm (10) integriert ist.

4. Schere nach einem der vorigen Ansprüche, bei der zwischen den Scherenarmen (10, 20; 10, 20a, 20b) ein Ausstellglied (30;30a,30b) vorgesehen ist, das an jedem Scherenarm direkt (32) oder indirekt (33a,33b;33;12) schwenkbar gelagert ist.

5. Schere nach Anspruch 4, bei der das eine Ende des Ausstellgliedes (30; 30a, 30b) an dem Umsetzer (12) angelenkt ist.

6. Schere nach einem der vorigen Ansprüche, bei der die Scherenarme (10,20;10,20a,20b) jeweils an ihrem einen Endabschnitt - insbesondere in dessen jeweiligem Eckbereich - gelenkig (31,31a,31b) miteinander verbunden sind.

7. Schere nach einem der vorigen Ansprüche, bei der der Stellantrieb (40, 42) in dem einen Scherenarm (10) nahe dem Verbindungsgelenk (31a, 31b; 31) der Scherenarme angeordnet ist

8. Schere nach einem der vorigen Ansprüche, bei der einer der Scherenarme (10, 20a) an seinem - vom Gelenk (31; 31a, 31b) abgewandten - Abschnitt ein Scharniergelenk (11), insbesondere ein doppelachsiges Gelenk (11a), aufweist.

9. Schere nach einem der vorigen Ansprüche, bei der einer der - insbesondere der andere - Scherenarme (10, 20a) an seinem -vom Gelenk (31;31a,31b) abgewandten - Abschnitt eine Flügel-Anlenkeinrichtung (21,21a,22) aufweist, die ein Kippen der Flügelebene gegen die Scherenebene (10,20) erlaubt (Figur 4d).

10. Schere nach Anspruch 9, bei der die Flügel-Anlenkeinrichtung (21,21a,22) aufweist:
(a) eine Zapfen-Schlitz-Anordnung (22, 21a), bei der der - insbes. an einem Flügelbock (21) angeordnete - Zapfen (22) im - insbes. am Scherenarmende vorgesehenen - Schlitz (21a) kippbar gehalten ist; und/oder
(b) eine zur Anpassung der Scherenhöhe (H₂, H₃) an eine bestimmte Flügelüberschlagsdicke (d) geeignete - Justiervorrichtung.

11. Schere nach einem der Ansprüche 1 bis 8, bei der einer der - insbesondere der andere - Scherenarme (10, 20a) an seinem - vom Gelenk (31;31a,31b) abgewandten - Abschnitt eine - insbes. abstandsveränderliche - Anlenkeinrichtung (21) aufweist, die ein Verschwenken des angelenkten Scherenarmes gegen die Ebene des Verschlußelementes (Klappe, Kuppel, Oberlichtfenster) erlaubt (Figur 3b, Figur 5b).

12. Schere nach einem der erwähnten Ansprüche, bei der eine Anschlußleitung des Stellantriebs (40) an dem Ende aus dem einen Scherenarm (10, 20a) herausgeführt ist, an dem das/ein Scharniergelenk (11) angeordnet ist.

13. Schere nach einem der erwähnten Ansprüche, bei der an dem Scherenarm (10) in/an dem der Stellantrieb (40, 42) angeordnet ist, zwei weitere Scherenarme (20a, 20b) gelenkig (31a, 31b) angebracht sind, die gemeinsam von dem Stellantrieb (40, 42) über je einen Ausstellhebel (30a, 30b) verstellbar sind.

14. Schere nach einem der erwähnten Ansprüche, bei dem die oder beide Ausstellhebel (30a, 30b) so am Umsetzer (12) und am anderen Scherenarm (20a, 20b; 20) angeordnet und ausgebildet sind, daß die geschlossenen Profil-Scherenarme die Ausstellhebel (30a, 30b; 30) verdecken.

15. Verfahren zum Verstellen einer Schere (19) für Klappen, Oberlichte oder Rauchabzüge gegenüber einem Blendrahmen, wobei die zum Verstellen erforderliche Kraft innerhalb eines der Scherenarme (10,20;20a,20b) erzeugt und über zumindest einen Aussteller (30;30a,30b) auf den zumindest einen anderen Scherenarm übertragen wird, **dadurch gekennzeichnet, daß** die zumindest zwei Scherenarme (10,30) im geschlossenen Zustand der Schere einen Winkel von im wesentlichen Null und im ganz geöffneten Zustand von weniger als im wesentlichen 90° einschließen.

16. Verfahren nach Anspruch 15, bei dem beide oder alle Scherenarme (10, 20; 20a, 20b) mit der Stellbewegung im Anbau-Zustand mehr oder weniger deutlich verschwenken, ohne daß die angebaute Schere im geschlossenen Zustand deutlich vom Anbringungsort in den Raum hereinragt.

17. Verfahren nach Anspruch 15, wobei einer der Scherenarme (10) über ein Scharniergelenk (11, 11a) mit einem Blendrahmen verbunden ist, wobei der Scherenarm (10) bei der Öffnungsbewegung über zumindest eine Achse gegenüber dem Blendrahmen verschwenkt.

18. Verfahren nach Anspruch 15 oder 17, wobei der Scherenarm (10) im geschlossenem Zustand der Schere (19) auf dem Blendrahmen im wesentlichen aufliegt.

19. Verfahren nach Anspruch 15, wobei die innerhalb des einen Scherenarmes erzeugte Stellkraft zum Öffnen der Schere (19) über einen in dem Arm (10) verschiebbar gelagerten Umsetzer (12) und ein in dem Arm am Umsetzer angeordnetes Gelenk (33;33a,33b) auf dem Aussteller (20; 20a,20b) übertragen wird.

## Claims

1. Scissor-type linkage (19) which can be adjusted by motor for opening wings, in which two essentially equal-length scissor-type linkage arms (10), 20; 10, 20a, 20b) are connected to one another in articulated manner (31a, 31b) and a motorised actuator (40, 42), which has a spindle rod (41), is assigned to one (10) of the scissor-type linkage arms (10, 20; 10, 20a, 20b) for adjusting the scissor-type linkage by opening the two scissor-type linkage arms, which run essentially parallel in the closed state.

2. Scissor-type linkage according to claim 1, in which in the one scissor-type linkage arm (10) a movement translator (12) is guided in longitudinal direction and is connected to the spindle rod (41) via a threaded section.

3. Scissor-type linkage according to one of the previous claims, in which the spindle (41) with the actuator (40, 42) is integrated in the one scissor-type linkage arm (10).

4. Scissor-type linkage according to one of the previous claims, in which an opening element (30; 30a; 30b), which is pivotably mounted on each scissor-type linkage arm directly (32) or indirectly (33a, 33b; 33; 12), is provided between the scissor-type linkage arms (10, 20; 10, 20a, 20b).

5. Scissor-type linkage according to claim 4, in which the one end of the opening element (30; 30a, 30b) is articulated on the translator (12).

6. Scissor-type linkage according to one of the previous claims, in which the scissor-type linkage arms (10, 20; 10, 20a, 20b) are connected to one another in articulated manner (31; 31a, 31b) in each case at their one end section - in particular in its particular corner region.

7. Scissor-type linkage according to one of the previous claims, in which the actuator (40, 42) is arranged in the one scissor-type linkage arm (10) close to the connecting hinge (31a, 31b; 31) of the scissor-type linkage arms.

8. Scissor-type linkage according to one of the previous claims, in which one of the scissor-type linkage arms (10, 20a) has on its section - facing away from the hinge (31; 31a, 31b) - a hinge (11), in particular a double-axis hinge (11a).

9. Scissor-type linkage according to one of the previous claims, in which one of the scissor-type linkage arms (10, 20a)- in particular the other - has on its section - facing away from the hinge (31; 31a, 31b) - a wing hinge device (21, 21a, 22) which permits tilting of the wing plane against the scissor-type linkage plane (10, 20) (Figure 4d).

10. Scissor-type linkage according to claim 9, in which the wing hinge device (21, 21a, 22) has:
(a) a journal-slot arrangement (22, 21a), in which the journal (22) - arranged particularly on a wing block (21) - is held tiltably in the slot (21a) - provided in particular on the scissor-type linkage arm end; and/or
(b) an adjusting device suitable for adapting the height of the scissor-type linkage (H₂, H₃) to a certain wing cover thickness (d).

11. Scissor-type linkage according to one of claims 1 to 8, in which one of the scissor-type linkage arms (10, 20a)- in particular the other - has on its section - facing away from the hinge (31; 31a, 31b) -a hinge device (21) - in particular which can alter the distance - which permits pivoting of the articulated scissor-type linkage arm against the plane of the closure element (flap, dome, high window) (Figure 3b, 5b).

12. Scissor-type linkage according to one of the said claims, in which a connection of the actuator (40) on the end is led out of the one scissor-type linkage arm (10, 20a), on which the/a hinge (11) is arranged.

13. Scissor-type linkage according to one of the said claims, in which two further scissor-type linkage arms (20a, 20b) are attached in articulated manner (31a, 31b) to the scissor-type linkage arm (10), in/on which the actuator (40, 42) **is** arranged, and can be adjusted together by the actuator (40, 42) via in each case an opening lever (30a, 30b).

14. Scissor-type linkage according to one of the said claims, in which the or both opening levers (30a, 30b) are arranged and designed on the translator (12) and on the other scissor-type linkage arm (20a, 20b; 20), so that the closed profile scissor-type linkage arms cover the opening levers (30a, 30b; 30).

15. Process for adjusting a scissor-type linkage (19) for flaps, high windows or smoke vents with respect to a window frame, wherein the force required for adjustment is produced within one of the scissor-type linkage arms (10, 20; 20a, 20b) and is transferred via at least one opener (30; 30a, 30b) to the at least one other scissor-type linkage arm, **characterised in that** the at least two scissor-type linkage arms (10, 30) in the closed state of the scissor-type linkage enclose an angle of essentially zero and in the fully opened state of less than essentially 90°.

16. Process according to claim 15, in which both or all scissor-type linkage arms (10, 20; 20a, 20b) pivot more or less significantly with the adjusting movement in the mounted state without the mounted scissor-type linkage projecting significantly from the site of attachment into space in the closed state.

17. Process according to claim 15, wherein one of the scissor-type linkage arms (10) is connected to a window frame via a hinge (11, 11a), wherein the scissor-type linkage arm (10) pivots via at least one axis with respect to the window frame during the opening movement.

18. Process according to claim 15 or 17, wherein the scissor-type linkage arm (10) essentially rests on the window frame in the closed state of the scissor-type linkage (19).

19. Process according to claim 15, wherein the adjusting force produced within the one scissor-type linkage arm for opening the scissor-type linkage (19) is transferred via a translator (12) mounted displaceably in the arm (10) and a hinge (33; 33a, 33b) on the opener (20; 20a, 20b) arranged in the arm on the translator.

## Revendications

1. Compas (19) réglable par moteur pour sortir des battants, dans lequel deux bras de compas (10, 20 ; 10, 20a, 20b) de longueur sensiblement identique sont articulés (31a, 31b) entre eux et un servomoteur (40, 42) est associé à l'un (10) des bras de compas (10, 20 ; 10, 20a, 20b) et comporte une tringle (41) pour régler le compas en ouvrant les deux bras de compas qui sont sensiblement parallèles lorsqu'ils sont à l'état fermé.

2. Compas selon la revendication 1, dans lequel un convertisseur de mouvement (12) est guidé en direction longitudinale dans le bras de compas (10) et est en liaison avec la tringle (41) par l'intermédiaire d'un tronçon fileté.

3. Compas selon l'une des revendications précédentes, dans lequel la tringle (41) est intégrée avec le servomoteur (40, 42) dans le bras de compas (10).

4. Compas selon l'une des revendications précédentes, dans lequel il est prévu entre les bras de compas (10, 20 ; 10, 20a, 20b) un organe de sortie (30 ; 30a, 30b) qui est monté pivotant directement (32) ou indirectement (33a, 33b ; 33 ; 12) sur chaque bras de compas.

5. Compas selon la revendication 4, dans lequel une extrémité de l'organe de sortie (30 ; 30a, 30b) est articulée sur le convertisseur (12).

6. Compas selon l'une des revendications précédentes, dans lequel les bras de compas (10, 20 ; 10, 20a, 20b) sont articulés (31 ; 31a, 31b) respectivement par leur tronçon terminal, notamment dans la zone d'angle respective de ce dernier.

7. Compas selon l'une des revendications précédentes, dans lequel le servomoteur (40, 42) est placé dans le bras de compas (10) près de l'articulation d'assemblage (31a, 31b ; 31) des bras de compas.

8. Compas selon l'une des revendications précédentes, dans lequel l'un des bras de compas (10, 20a) comporte sur son tronçon éloigné de l'articulation (31 ; 31a, 31b) une articulation à charnière (11), notamment une articulation à axe double (11a).

9. Compas selon l'une des revendications précédentes, dans lequel l'un des bras de compas (10, 20a), notamment l'autre, comporte sur son tronçon éloigné de l'articulation (31 ; 31a, 31b) un dispositif d'articulation de battant (21, 21a, 22) qui permet un basculement du plan du battant par rapport au plan du compas (10, 20) (figure 4d).

10. Compas selon la revendication 9, dans lequel le dispositif d'articulation de battant (21, 21a, 22) comporte :
(a) un dispositif à tenon et mortaise (22, 21a) dans lequel le tenon (22), disposé notamment sur un chevalet de battant (21), est maintenu de manière à pouvoir basculer dans la mortaise (21a), prévue notamment sur l'extrémité de bras de compas ; et/ou
(b) un dispositif d'ajustement convenant à l'adaptation de la hauteur de compas (H₂, H₃) à une certaine épaisseur de recouvrement de battant (d).

11. Compas selon l'une des revendications 1 à 8, dans lequel l'un des bras de compas (10, 20a), notamment l'autre, comporte sur son tronçon éloigné de l'articulation (31 ; 31a, 31b) un dispositif d'articulation (21), notamment à espacement variable, qui permet un pivotement du bras de compas articulé par rapport au plan de l'élément fermant (volet, coupole, imposte) (figure3b, figure 5b).

12. Compas selon l'une des revendications mentionnées, dans lequel, au bout, une ligne de raccordement du servomoteur (40) sort du bras de compas (10, 20a) sur lequel une ou l'articulation à charnière (11) est placée.

13. Compas selon l'une des revendications mentionnées, dans lequel, sur le bras de compas (10) dans/sur lequel le servomoteur (40, 42) est disposé, deux autres bras de compas (20a, 20b) sont montés articulés (31a, 31b) et sont réglables ensemble par le servomoteur (40, 42) par l'intermédiaire d'un levier de sortie (30a, 30b) respectivement.

14. Compas selon l'une des revendications mentionnées, dans lequel le ou les deux leviers de sortie (30a, 30b) sont conçus et disposés de telle sorte sur le convertisseur (12) et sur l'autre bras de compas (20a, 20b ; 20) que les bras de compas de profil fermés cachent les leviers de sortie (30a, 30b ; 30).

15. Procédé de réglage d'un compas (19) destiné à des volets, à des impostes ou à des évents par rapport à une traverse dormante, dans lequel la force nécessaire au positionnement est produite à l'intérieur de l'un des bras de compas (10, 20 ; 20a, 20b) et est transmise par au moins un dispositif de sortie (30 ; 30a, 30b) à au moins un autre bras de compas, **caractérisé par le fait que** les, au moins deux, bras de compas (10, 30) forment un angle égal à zéro environ lorsque le compas est à l'état fermé et un angle de moins de 90° environ lorsque le compas est à l'état tout à fait ouvert.

16. Procédé selon la revendication 15, dans lequel les deux ou tous les bras de compas (10, 20 ; 20a, 20b) pivotent plus ou moins nettement avec le mouvement de positionnement à l'état de montage sans que le compas monté et à l'état fermé dépasse nettement de l'endroit d'installation dans la pièce.

17. Procédé selon la revendication 15, dans lequel l'un des bras de compas (10) est relié par une articulation à charnière (11, 11a) à une traverse dormante, le bras de compas (10) pivotant lors du mouvement d'ouverture par rapport à la traverse dormante par l'intermédiaire d'au moins un axe.

18. Procédé selon la revendication 15 ou 17, dans lequel le bras de compas (10) à l'état fermé du compas (19) repose globalement sur la traverse dormante.

19. Procédé selon la revendication 15, dans lequel la force de réglage produite à l'intérieur du bras de compas pour ouvrir le compas (19) est transmise au dispositif de sortie (20 ; 20a, 20b) par l'intermédiaire d'un convertisseur (12) monté mobile dans le bras (10) et d'une articulation (33 ; 33a, 33b) montée dans le bras sur le convertisseur.
